# EUROPÄISCHE PATENTANMELDUNG

(11) **EP 0 161 532 A2**
(43) Veröffentlichungstag der Anmeldung: **21.11.1985**
(21) Anmeldenummer: 85104765.4
(22) Anmeldetag: 19.04.1985
(51) Int. Cl.: E04F 13/04, E04B 1/62, E04F 13/06

(54) **Profilkombination für die Trennung von Putzflächen im Bereich von Fugen bei Bauwerken mit Vollwärmeschutz**

(30) Priorität: 16.05.1984 DE 3418179
(71) Anmelder: PROTEKTORWERK FLORENZ MAISCH GmbH & Co. KG, D-76571 Gaggenau (DE)
(72) Erfinder: Dresel, Klaus, D-7554 Kuppenheim 2 (DE)
(74) Vertreter: Geitz, Heinrich, Dr.-Ing.

(57) **Zusammenfassung**

Die Profilkombination besteht aus zwei Putzabschlußleisten mit je einem Befestigungsschenkel, einem Profilschenkel und einer Abzugskante. Die mit Abzugskanten versehenen Profilschenkel überlappen einander zumindest teilweise und einer dieser Profilschenkel überdeckt die Fuge zwischen benachbarten Bauwerksteilen. Die eine Putzabschlußleiste ist mit ihrem Befestigungsschenkel oberseitig auf einer bis an die Fuge heranreichenden Dämmschicht befestigbar, während der Profilschenkel den oberen Dämmschichtrand außenseitig übergreift und mit einem angeformten Leistenstreifen versehen ist, dessen Außenkante die Abzugskante bildet. Die andere Putzab- schlußleiste ist ein etwa Z-förmiges Oberprofil, das auf der von einem an der Bauwerkswand unmittelbar über der Fuge anbringbaren Befestigungsschenkel abgewandten Seite eines Steges mit einem sich nach der von dem Befestigungs- schenkel entfernten Seite erstreckenden Profilschenkel versehen ist, der im montierten Zustand den Profilschenkel des Unterprofils teilweise überlappt und an seiner vom Steg abgewandten Längskante mit einem Profilstreifen versehen ist, dessen äußere Längskante ebenfalls eine Abzugskante für den Außenputz bildet.

## Beschreibung

Die Erfindung bezieht sich auf eine Profilkombination für die Trennung von Putzflächen im Bereich von Fugen bei Bauwerken mit Vollwärmeschutz, insbesondere waagerecht verlaufender Fugen im Attika-Bereich zwischen Flachdächern und Baukörperwänden, die aus zwei Putzabschlußleisten mit je einem Befestigungsschenkel, einem Profilschenkel und einer Abzugskante bestehen, wobei im verlegten Zustand der Profilschenkel einer Putzabschlußleiste die Fuge überdeckt und die Profilschenkel beider Putzabschlußleisten einander zumindest teilweise überlappen.

Aus zwei Putzabschlußleisten mit je einem Befestigungs- schenkel, einem Profilschenkel und einer Abzugskante bestehende Profilkombinationen zum Trennen von Fugen bei Bauwerken sind bereits bekannt, bei denen im verlegten Zustand der Profilschenkel einer Putzabschlußleiste die Fuge überdeckt und die Profilschenkel beider Putzabschlußleisten einander zumindest teilweise derart überlappen, daß auch bei auftretenden Änderungen der Fugenbreite die Fuge überdeckt bleibt. Diese Profilkombinationen sind jedoch nur bei Putzdicken von wenigen Zentimetern verwendbar, nicht aber bei sog. Vollwärmeschutzsystemen, bei denen bis zu 10 cm Dicke Dämmschichten aus beispielsweise Polystyrol unmittelbar außenseitig auf die Rohbauwände aufgeklebt und dann ihrerseits mit einem den Wetterschutz bildenden Außenputz versehen werden.

Im Rahmen der vorliegenden Erfindung soll daher eine aus zwei Putzabschlußleisten bestehende Profilkombination geschaffen werden, mit der die Trennung von Putzflächen im Bereich von Fugen bei Bauwerken mit Vollwärmeschutz und insbesondere bei waagerecht verlaufenden Fugen im Attika-Bereich zwischen Flachdächern und Baukörperwänden gelingt.

Ausgehend von der eingangs angegebenen Profilkombination nach dem Oberbegriff des Patentanspruchs 1 ist diese Aufgabe erfindungsgemäß dadurch gelöst, daß die eine Putzabschlußleiste ein Unterprofil bildet, dessen Befestigung schenkel auf einer bis an die Fuge heranreichenden Dämmschicht oberseitig festlegbar ist, während der Profil- \schenkel die Oberkante der Dämmschicht außenseitig übergreift und an seinem freien Ende einen gegenüber der von dem Profilschenkel aufgespannten Ebene nach der vom Befestigungsschenkel abgewandten Seite abgewinkelten Leistenstreifen besitzt, dessen freie Längskante die Abzugskante bildet, und daß die andere Putzabschlußleiste in der Art einer Sockelleiste als Z-förmiges Oberprofil ausgebildet ist und einen der Dicke der Dämmschicht entsprechend bemessenen Steg besitzt, von dem sich auf der einen Seite der oberhalb der Fuge an der Baukörperwand festlegbare Befestigungsschenkel und auf der anderen Seite der längs seines vom Steg abgewandten Endes mit einer Abzugskante versehene und den Profilschenkel des Unterprofils überdeckende Profilschenkel forterstrecken.

Die Profilkombination der Erfindung besteht somit aus einem Unterprofil, bei dem es sich um ein Winkelprofil mit einem sich längs des vom Befestigungsschenkel entfernten Endes des Profilschenkels erstreckenden, mit seiner Außenkante die Abzugskante bildenden Leistenstreifen handelt, und aus einem Z-förmigen Oberprofil, das in der Art eines bei Vollwärmeschutzsystemen bekannten Sockelprofils ausgebildet und mit einem oberhalb der Fuge an der Baukörperwand festlegbaren Befestigungsschenkel versehen ist, von dem sich ein entsprechend der Dicke der Dämmschicht bemessener Steg im Winkel forterstreckt, an den dann auf der vom Befestigungsschenkel entfernten Seite der den Profilschenkel des Unterprofils teilweise überlappende und an seinem freien Ende mit einer Abzugskante versehene Profilschenkel angeformt ist.

Beim Einsatz der erfindungsgemäßen Profilkombination wird das Unterprofil mit seinem Befestigungsschenkel so auf der Oberkante einer unterhalb der Fuge auf der Bauwerkswand befestigten Dämmschicht angebracht, daß der im Winkel dazu verlaufende Profilschenkel den oberen Rand dieser Dämmschicht wandaußenseitig übergreift. Die Befestigung von Profilleisten geschieht bei derartigen Vollwärmeschutzsystemen in aller Regel durch Klebung, aus welchem Grunde bei Profilleisten für Vollwärmeschutzsysteme die Befestigungsschenkel mit entsprechenden Lochungen versehen sind, durch die ein vor der Anbringung auf die Kontaktfläche aufgebrachter Kleber hindurchtritt und dann Propfen bildet, die eine sichere Verankerung des Befestigungsschenkels und damit der das Unterprofil bildenden Putzabschlußleiste vermitteln. Die als Oberprofil dienende Putzabschlußleiste ist in der Art eines bei Vollwärmeschutzsystemen üblichen Sockelprofils ausgebildet und wird oberhalb der Fuge an der Baukörperwand in bekannter Weise befestigt, beispielsweise wiederum durch Ankleben, wobei der Kleber durch im Befestigungs- schenkel enthaltene Lochungen hindurchtritt, bevor oberhalb der Fuge die Dämmschicht auf die Baukörperwand aufgebracht wird. Angesichts der Bemessung des sich an den Befestigungsschenkel des Oberprofils anschließenden Steges entsprechend der Dicke der Dämmschicht übergreift der an der vom Befestigungsschenkel entfernten Seite an den Steg angeformte Profilschenkel den Profilschenkel des Unterprofils und überdeckt dabei die zwischen dem Steg des Oberprofils und dem Befestigungsschenkel des Unterprofils verlaufende Fuge.

Beim Verlegen des Oberprofils kann in einfacher Weise eine den Befürfnissen entsprechende Abstandshalterung von dem dann bereits verlegten Unterprofil erreicht werden, indem auf den Befestiqungsschenkel des Unterprofils ein Schaumstoffstreifen der beim Abstellen von Estrichen gegenüber den Bauwerkswänden üblichen Art aufgelegt und dann das Oberprofil mit seinem Steg mit zur Baukörperwand hinweisendem Befestigungsschenkel auf diesen Schaumstoffstreifen aufgesetzt und in der oben erläuterten Weise an der Baukörperwand über der Fuge befestigt wird. Im Anschluß an die Montage des Oberprofils wird dann die Dämmschicht in bekannter Weise oberhalb der Fuge an der Baukörperwand angebracht. Es ist somit ersientlich, daß das OberprofiI neben seiner funktion als Putzabschlußleiste für die sich oberhalb der fuge erstreckende Wandfläche auch gleichzeitig die Funktion eines Sockelprofils für die oberhalb der Fuge anzubringende Dämmschicht bildet.

Der außenseitig auf die Dämmschichten als Wetterschutz aufzubringende Außenputz wird dann in bekannter Weise aufgetragen und über die Abzugskanten der das Unterprofil und das Oberprofil bildenden Putzabschlußleisten abgezogen, so daß die Dicken der Außenputzschichten durch die Abstände der Abzugskanten von den sich im wesentlichen in den Außenebenen der Dämmschichten erstreckenden Profilschenkeln der Putzabschlußleisten bestimmt ist.

Zweckmäßige Ausgestaltungen der Erfindung sind in den nachgeordneten Patentansprüchen angegeben.

So hat es sich gemäß Patentanspruch 2 als vorteilhaft erwiesen, wenn sich bei dem Z-förmigen Oberprofil auf der vom Steg abgewandten Seite längs des Profilschenkels ein etwa in einer Parallelebene zu dem Leistenstreifen des Unterprofils verlaufender leistenstreifen erstreckt, der nach vom Steg des Oberprofils abgewandten Seite von dem Profilschenkel abgewinkelt ist und dessen freie Längskante die Abzugskante des Oberprofils bildet.

Nach dem Ausgestaltungsmerkmal gemäß Patentanspruch 3 kann der Profilschenkel des Oberprofils mit über die Fläche verteilt angeordneten Lochungen versehen sein, die in der bei Sockelleisten für Vollwärmeschutzsysteme bekannten Art zum Ankleben einer Gewebeschicht dienen, die sich über einen an die Profilschenkel angrenzenden Randbereich der Dämmschichten eistreckt und ein Abreißen des Außenputzes verhindert.

Bei einer derartigen Ausbildung des Oberprofils mit über die Fläche verteilt angeordneten Lochungen ist es gemäß Patentanspruch 4 vorteilhaft, wenn sich auf der dem Steg zugewandten Seite des Oberprofils parallel zu dem mit Lochungen versehenen Profilschenkel im Abstand von letzterem eine rückseitige Abdeckung erstreckt, so daß die im verlegten Zustand im wesentlichen parallel zueinander verlaufenden Profilschenkel des Oberprofils und Unterprofils durch die genannte rückseitige Abdeckung des Oberprofils voneinander getrennt sind, wodurch sichergestellt ist, daß in die Lochungen des Profilschenkels des Oberprofils eindringender Kleber nicht in Verbindung mit dem Profilschenkel des Unterprofils gelangen kann. Diese rückseitige Abdeckung kann, nach einem weiteren Ausgestaltungsmerkmal, längs der Abzugskante einstückig an den Profilschenkel des Oberprofils angeformt sein.

Eine weitere zweckmäßige Ausgestaltung besteht darin, daß der Profilschenkel über eine sich nach der gleichen Seite wie der Befestigungsschenkel vom Steg des Oberprofils forterstreckende Aufkantung an den Steg angeformt ist, so daß für die Unterkante der über der Fuge an der Bauwerkswand anzubringende Dämmschicht eine eindeutige Lagefixation in der bei Sockelleisten für Vollwärmeschutzsysteme bekannten Art verwirklicht ist.

Eine Ausführungsform der Erfindung soll nachstehend anhand der beigefügten Zeichnung erläutert werden. In schematischen Ansichten zeigen:
Fiq. 1 das in der Art einer bei Vollwärmeschutzsystemen bekannten Sockelleiste ausgebildete Z-förmige oberprofil für sich allein in einer perspektivische Ansicht,
Fig. 2 das als einfaches Winkelprofil ausgebildete Unterprofil mit dem an das vom Befestigungsschenkel abgewandte Ende des Profilschenkels angeformten, mit seiner äußeren Kante die Abzugskante bildenden Leistenstreifen und
Fig. 3 in einer Schnittansicht mit quer zur Längserstreckung der Putzabschlußleisten verlaufender Schnittlinie die bestimmungsgemäß eingesetzte Profilkombination im Bereich einer horizontal verlaufenden Fuge.

Bei dem in Fig. 1 veranschaulichten Oberprofil 10 handelt es sich um eine in der Art einer bei Vollwärmeschutzsystemen bekannten Sockelleiste ausgebildete langgestreckte Putzabschlußleiste mit annähernd Z-förmigem Querschnitt. An einen im verlegten Zustand sich in einer Horizontalebene erstreckenden Steg 11 schließt sich auf der einen Seite ein rechtwinklig zum Steg verlaufender Befestigungsschenkel 12 an, der mit über die Fläche verteilt angeordneten Lochungen 13 zum Anmörteln oder Ankleben der Putzabschlußleiste an einer Bauwerkswand versehen ist. Längs der vom Befestigungsschenkel 12 abgewandten Längskante des Steges 11 ist an letzteren nach der gleichen Seite wie der Befestigungsschenkel 12 eine Aufkantung 14 angeformt, an die sich über ein U-förmiges Bogenstück 15 ein nach der vom Befestigungsschenkel entfernten Seite erstreckender Profilschenkel 16 anschließt, der ebenfalls mit über die Fläche verteilt angeordneten Lochungen 17 versehen ist, deren Querschnitte jedoch wesentlich kleiner als die Lochungen 13 im Befestigungsschenkel 12 sind.

An die vom Steg 11 entfernte Längskante des genannten Profilschenkels 16 schließt sich ein nach der vom Steg abgewandten Seite abgewinkelter Leistenstreifen 18 an, an den seinerseits über ein U-förmiges Bogenstück 19,ein welches eine Abzugskante bildet, ein sich unter diesem Leistenstreifen und parallel zu letzterem erstreckender weiterer Leistenstreifen 20 angeformt ist, von dem sich eine rückseitige Abdeckung 21 des mit Lochungen 17 versehenen Profilschenkels 16 in geringem Abstande und parallel zum Profilschenkel bis an die die Verbindung des Profilschenkels 16 mit dem Steg 11 vermittelnde Aufkantung 14 heranerstreckt.

Bei der das Unterprofil 25 bildenden Putzabschlußleiste nach Fig. 2 handelt es sich um ein einfaches Winkelprofil, dessen einer Schenkel 26 als mit Lochungen 27 zum Ankleben bzw. Anmörteln versehener Befestigungsschenkel ausgebildet ist, während der andere Profilschenkel 28 sich im wesentlichen rechtwinklig zu dem Befestigungsschenkel 26 erstreckt und an die vom Befestigungsschenkel entfernte Längskante dieses Profilschenkels ist ein nach der vom Befestigungsschenkel entfernten Seite abgewinkelter Leistenstreifen 29 angeformt, dessen Außenkante 30 eine Abzugskante zum Abstreichen einer Putzschicht bildet.

Bei den beiden das Oberprofil 10 und das Unterprofil 25 bildenden Putzabschlußleisten handelt es sich um korrosionsgeschützte Metallprofile geringer Materialstärke, wie sie als Putzabschlußleisten allgemein bekannt sind. Selbst-verständlich könnten die Putzabschlußleisten auch aus anderen Materialien bestehen, beispielsweise als Kunststoffleisten ausgebildet sein.

Die bestimmungsgemäße Verwendung der erfindungsgemäßen Profilkombination zeigt Fig. 3 im Bereich der Attikaausbildung bei einem Bauwerk mit einem Flachdach 32, das über eine horizontal verlaufende Dehnungsfuge 33 mit einem Gleitlager 34 auf einer Außenmauer 35 des Bauwerks aufliegt. Auf die das Flachdach 32 aufnehmende Außenmauer 35 ist außenseitig in bekannter Weise eine Wärmedämmschicht 36 aus beispielsweise Polystyrolplatten aufgeklebt, die bis an die horizontal verlaufende Fuge 33 zwischen der Bauwerkswand 35 und dem Flachdach 32 heranreicht. Das Unterprofil 25 liegt mit seinem Befestigungsschenkel 26 auf der oberseitigen Stirnkante 37 der Wärmedämmschicht 36 auf und umgreift mit dem sich rechtwinklig zu dem Befestigungsschenkel erstreckenden Profilschenkel 28 den oberen Rand der Dämmschicht. Befestigt ist das Unterprofil 25 durch Klebung, wobei vor dem Aufsetzen des Unterprofils auf die obere Stirnkante 37 der Dämmschicht 36 aufgebrachtes Klebemittel durch die Lochungen 27 im Befestigungsschenkel 26 hindurchgetreten ist und die in Fig. 3 angedeuteten Propfen 38 gebildet hat. Der sich an die vom Befestigungsschenkel 26 entfernte Längskante des Profilschenkels 28 anschließende Leistenstreifen 29 erstreckt sich dabei von der Außenseite der Dämmschicht 36 fort und bildet die bereits erwähnte Abzugskante 30 für eine außenseitig auf die Dämmschicht als Wetterschutz aufgebrachte Putzschicht 39.

Nach der oben erläuterten Anbringung des Unterprofils 25 bedarf es der Anbringung des Oberprofils 10, bevor die Dämmschicht 40 im Attikabereich des Flachdaches 32 an letzterem angebracht wird. Befestigt wird das Oberprofil 10 in bekannter Weise durch Klebung oder Anmörteln, wobei es sich im Interesse einer Montagevereinfachung als zweckmäßig erwiesen hat, auf den Befestigungsschenkel 26 des dann bereits montierten Unterprofils 25 einen flachen Leistenstreifen aus deformierbarem Material, wie Schaumstoff,aufzulegen und dann das Oberprofil 10 mit seinem Steg 11 auf diesen Leistenstreifen so aufzusetzen, daß der sich vom Steg nach der einen Seite forterstreckende Befestigungsschenkel 12 zur Anlage an die dann bereits mit einem Klebe- oder Mörtelbett versehene Außenseite des Flachdaches 32 unmittelbar über der horizontal verlaufenden Fuge 33 gelangt.

Wenn der Befestigungsschenkel in das vorbereitete Klebe-oder Mörtelbett eingedrückt wird, tritt durch die Lochungen 13 des Befestigungsschenkels 12 Mörtel oder Kleber hindurch und bildet in der in der Zeichnung angedeuteten Weise Propfen 41, welche die Festlegung des Befestigungsschenkels und damit des Oberprofils vermitteln. Der Steg 11 des Oberprofils 10 erstreckt sich dann in einer Horizontallage im Abstand und parallel zu dem Befestigungsschenkel 26 des Unterprofils 25, während der mit der rückseitigen Abdeckung 21 versehene Profilschenkel 16 des Oberprofils 10 den den oberen Rand der unteren Dämmschicht 36 übergreifenden Profilschenkel 28 des Unterprofils 25 außenseitig überlappt und der längs der vom Steg 11 entfernten Längskante des Profilschenkels 16 angeformte Leistenstreifen 18 sich im wesentlichen in Parallellage zu dem Leistenstreifen 29 des Unterprofils 25 erstreckt und ebenfalls mit seiner Außenkante 19 eine Abzugskante zum Abstreichen einer Putzschicht 42 bildet.

Die an die vom Befestigungs-schenkel 12 abgewandte Längskante des Steges 11 nach der gleichen Seite wie der Befestigungsschenkel angeformte Aufkantung 14 bildet zusammen mit dem Befest-igungsschenkel 11 und dem Steg 12 ein flaches U-Profil, in das beim Anbringen der oberen Dämmschicht 40 im Attikabereich des Flachdaches 32 die Unterkante der Dämmschicht aufgenommen und dadurch lagerichtig fixiert wird. Nach dem Anbringen der Dämmschicht wird, wie bei Vollwärmeschutzsystemen üblich, mit dem mit Lochungen 17 versehenen Profilschenkel 16 des Oberprofils 10 und dem sich daran anschließenden Randstreifen der Dämmschicht 40 eine Gewebebahn 43 verklebt, wobei der zu diesem Zwecke eingesetzte Kleber wiederum durch die Lochungen im Profilschenkel teilweise hindurchtritt und nicht dargestellte Pfropfen bildet. Die rückseitige Abdeckung 21 des mit Lochungen 17 versehenen Profilschenkels 16 verhindert dabei, daß die Klebepfropfen mit dem Profilschenkel 28 des Unterprofils 25 in Kontakt gelangen.

Der Außenputz 39, 42 wird dann außenseitig auf die Dämmschichten 36,40 in bekannter Weise aufgetragen und über die Abzugskanten 19, 30 der beiden Putzabschlußleisten der Profilkombination abgezogen, wobei naturgemäß der Verlauf der Abzugskanten die Dicke des als Wetterschutz dienenden Außenputzes bestimmen.

Es ist ersichtlich, daß bei bestimmungsgemäßer Verwendung der erfindungsgemäßen Profilkombination freie Beweglichkeit der beiden Putzabschlußleisten gegeneinander gewährleistet ist und angesichts der Überlappung des die Oberkante der unteren Dämmschicht 36 übergreifenden Profilschenkels 28 des Unterprofils 25 durch den mit der rückseitigen Abdeckung 21 versehenen Profilschenkel 16 des Oberprofils 10die Fuge 33 auch bei unter Temperaturdehnungen auftretenden Lageveränderungen des auf der Bauwerkswand 35 aufgenommenen Flachdaches 32 gegenüber der Bauwerkswand die Dehnungsfuge geschlossen bleibt.

## Patentansprüche

1. Profilkombination für die Trennung von Putzflächen im Bereich von Fugen bei Bauwerken mit Vollwärmeschutz, insbesondere waagerecht verlaufender Fugen im Attikabereich zwischen Flächendächern und Baukörperwänden, bestehend aus zwei Putzabschlußleisten mit je einem Befestigungs- schenkel, einem Profilschenkel und einer Abzugskante, wobei im verlegten Zustand der Profilschenkel einer Putz- abschlußleiste die Fuge überdeckt und die Profilschenkel beider Putzabschlußleisten einander zumindest teilweise überlappen,
dadurch gekennzeichnet,
daß die eine Putzabschlußleiste ein Unterprofil (25) bildet, dessen Befestigungsschenkel (26) auf einer bis an die Fuge herranreichende Dämmschicht oberseitig festlegbar ist, während der Profilschenkel (28) die Oberkante der Dämmschicht außenseitig übergreift und an seinem freien Ende einen gegenüber der von dem Profilschenkel aufgespannten Ebene nach der vom Befestigungsschenkel abgewandten Seite abgewinkelten Leistenstreifen (29) besitzt, dessen freie Längskante die Abzugskante (30) bildet, und daß die andere Putzab-schlußleiste in der Art einer Sockelleiste als Z-förmiges Oberprofil (10) ausgebildet ist und einen der Dicke der Dämmschicht entsprechend bemessenen Steg (11) besitzt, von dem sich auf der einen Seite der oberhalb der Fuge an der Baukörperwand festlegbare Befestigungsschenkel (12) und auf der anderen Seite der längs seines vom Steg abgewandten Endes mit einer Abzugskante (19) versehene und den Profilschenkel des Unterprofils überdeckende Profilschenkel(16) forterstrecken.

2. Profilkombination nach Anspruch 1, dadurch gekennzeichnet, daß sich bei dem Z-förmigen Oberprofil (10) auf der vom Steg (11) abgewandten Seite längs des Profilschenkels (16) ein etwa in einer Parallelebene zu dem Leistenstreifen (29) des Unterprofils (25) verlaufender Leistenstreifen (18) erstreckt, der nach der vom Steg des Oberprofils abgewandten Seite von dem Profilschenkel abgewinkelt ist und dessen freie Längskante die Abzugskante (19) des Oberprofils bildet.

3. Profilkombination nach Anspruch 1 oder 2, dadurch gekennzeichnet, daß der Profilschenkel (16) des Oberprofils (10) mit über die Fläche verteilt angeordneten Lochungen (17) zum Ankleben einer Gewebeschicht versehen ist.

4. Profilkombination nach Anspruch 3, dadurch gekennzeichnet, daß sich auf der dem Steg (11) zugewandten Seite des Oberprofils (10) parallel zu dem mit Lochungen (17) versehenen Profilschenkel (16) im Abstand von letzterem eine rückseitige Abdeckung (21) erstreckt.

5. Profilkombination nach Anspruch 4, dadurch gekennzeichnet, daß die rückseitige Abdeckung (21) längs der Abzugskante/einstückig an den Profilschenkel (16) des Oberprofils (10) angeformt ist.

6. Profilkombination nach einem der Ansprüche 1 bis 5, dadurch gekennzeichnet, daß der Profilschenkel (16) über eine sich nach der gleichen Seite wie der Befestigungs- schenkel (12) vom Steg (11) des Oberprofils (10) forterstreckende Aufkantung (14) an den Steg angeformt ist.
